# FASCICULE DE BREVET EUROPEEN

(11) **EP 0 617 235 B1**
(45) Date de publication et mention de la délivrance du brevet: **30.01.2002**
(21) Numéro de dépôt: 94400613.9
(22) Date de dépôt: 22.03.1994
(51) Int. Cl.: F24C 15/02

(54) **Dispositif de verrouillage de la porte d'un four**
Verriegelungsvorrichtung für eine Backofentür
Locking device for door of a cooker

(30) Priorité: 23.03.1993 FR 9303309
(43) Date de publication de la demande: 28.09.1994
(73) Titulaire: Brandt Cooking, 45140 Saint Jean de la Ruelle (FR)
(72) Inventeur: Montassier, Michel, F-92402 Courbevoie Cedex (FR); Bourgeois, Georges, F-92402 Courbevoie Cedex (FR)
(74) Mandataire: Rinuy, Santarelli

(56) Documents cités:
- EP-A- 0 342 307
- WO-A-89/11223
- DE-A- 2 618 784
- US-A- 3 416 515
- US-A- 3 462 584
- US-A- 4 230 350
- US-A- 4 497 993
- PATENT ABSTRACTS OF JAPAN vol. 006, no. 260 (M-180), 18 décembre 1982 & JP 57 155038 A (MATSUSHITA DENKI SANGYO KK), 25 septembre 1982

## Description

La présente invention concerne un dispositif de verrouillage de la porte d'un four, plus particulièrement d'un four autonettoyant tel que les fours utilisant un nettoyage par pyrolyse.

La pyrolyse est une opération connue de nettoyage des fours de cuisson qui consiste à détruire par la chaleur les dépôts gras ou les salissures qui apparaissent sur les parois du four lors de la cuisson ou du réchauffage des aliments. Le nettoyage des fours par pyrolyse nécessite une montée en température de l'enceinte du four jusqu'à environ 500°C.

Dans ce cas, si l'on ouvre la porte du four, on met en contact l'air ambiant avec l'intérieur du four qui se trouve être à une température d'environ 500°C. L'air frais admis lors de l'ouverture et emprisonné dans l'enceinte close à une telle température se dilate. Il y a donc risque d'explosion du four. Pour éviter ce risque, la norme actuellement en vigueur impose qu'à partir d'une température donnée, de l'ordre de 350°C, la porte du four soit verrouillée. Ce verrouillage doit être maintenu pendant toute la période où la température à l'intérieur de l'enceinte se trouve être entre 350°C et environ 500°C.

Il existe actuellement sur le marché, différents types de dispositifs de verrouillage de la porte d'un four autonettoyant, plus particulièrement d'un four à nettoyage par pyrolyse. Ces dispositifs sont en général des dispositifs électromécaniques comportant un nombre de pièces en mouvement relativement élevé. D'autre part, ils présentent le plus souvent des crochets fixes ou mobiles en saillie par rapport à la porte ou au châssis du four, ce qui entraîne des inconvénients, notamment au niveau des facilités de nettoyage et de l'esthétique du four.

Ainsi, dans le document US-A-4230350 est décrit un dispositif un de verrouillage de la porte d'un four, notamment pour four autonettoyant. Il concerne un verrou monté sur le châssis du four, le verrou étant déplacé linéairement sous la commande d'un actionneur et comportant une partie en forme de coin. Lors du verrouillage, cette partie coopère avec un dispositif monté sur la porte, ce dispositif comportant une roue qui roule sur la partie en forme de coin et entraîne l'ensemble du dispositif en translation pour le verrouillage ou le déverrouillage de la porte. Cependant, la roue et son support restent toujours en saillie par rapport à la porte, présentant les inconvénients cités ci-dessus.

La présente invention a donc pour but de remédier notamment à ces inconvénients, en proposant un nouveau dispositif de verrouillage de la porte d'un four, plus particulièrement mais non exclusivement d'un four autonettoyant qui soit de structure simple et permet de plus un nettoyage aisé de toutes les parties du four.

En conséquence, la présente invention a pour objet un dispositif de verrouillage de la porte d'un four tel que défini dans les revendications 1 à 9.

Les caractéristiques et avantages de la présente invention apparaîtront à la lecture de la description d'un mode de réalisation préférentiel, cette description étant faite ci-après avec référence au dessin ci-annexé dans lequel :
- la figure 1 est une vue en élévation latérale d'un dispositif de verrouillage conforme à la présente invention monté dans la partie supérieure d'un four autonettoyant, et
- la figure 2 est une vue de dessus du dispositif de verrouillage de la figure 1.

Comme représenté sur les figures 1 et 2, un dispositif de verrouillage conforme à la présente invention est positionné dans la partie supérieure d'un four autonettoyant, plus particulièrement d'un four à nettoyage par pyrolyse. Sur la figure 1, la référence 1 désigne l'enceinte de cuisson ou moufle du four. Cette enceinte de cuisson ou moufle est entourée par un châssis métallique 2 dans la partie supérieure duquel est monté, conformément au mode de réalisation représenté, un dispositif de crochetage conforme à la présente invention. Plus précisément, le dispositif de crochetage est prévu sous le panneau de commande du four. De manière connue, le moufle du four est fermé par une porte référencée 3. Conformément à la présente invention, sur la partie supérieure de la porte 3 est prévue une gâche 4 formant une cavité pour recevoir, en position verrouillée, le dispositif de crochetage.

Comme représenté sur les figures 1 et 2, le dispositif de crochetage est constitué essentiellement d'un support 5 qui peut être réalisé, par exemple en matière plastique de manière à limiter son poids ou en tout autre matériau connu. Sur ce support 5 est monté de manière à pouvoir pivoter autour d'un axe 6, un crochet 7 destiné à venir dans la gâche. Le crochet se prolonge sur sa partie opposée par un doigt de verrouillage 8 dont le rôle sera expliqué ci-après. De plus, sur le support est montée une glissière 9 susceptible de se déplacer linéairement de manière à venir en butée contre le doigt 8 lorsque le verrouillage est déclenché pour faire basculer le crochet 7 autour de l'axe 6 et l'amener en position dans la gâche 4. Pour ce faire, la glissière présente à son extrémité côté doigt de verrouillage 8, une partie en saillie 10. D'autre part, la glissière présente, dans sa partie arrière, une fenêtre 11 entourée par des parties en saillie 12 dans laquelle vient se positionner la came 13 d'un moteur 14 jouant le rôle d'actionneur. Le moteur 14 qui peut être du type de ceux utilisés pour les tournebroches est mis en oeuvre par une impulsion provenant par exemple d'un microprocesseur et déclenché lorsque la température à l'intérieur du four atteint une température de consigne, à savoir actuellement une température de l'ordre de 350°C. Lorsque le moteur commence à tourner, la came déplace linéairement la glissière de manière à amener le crochet dans la gâche 4 comme décrit ci-dessus. Comme représenté clairement sur la figure 1, le dispositif de crochetage est placé dans la partie supérieure du châssis 2 du four de telle sorte que le crochet soit invisible de l'extérieur, ce qui améliore l'esthétique générale du four.

D'autre part, lorsque la température à l'intérieur du four est redescendue autour d'une température de consigne qui actuellement est de l'ordre de 350°C, le moteur est entraîné en rotation et la came ramène la glissière vers l'arrière, réalisant ainsi un déverrouillage, permettant, une fois le nettoyage terminé, d'ouvrir le four. Un microrupteur 16 contrôle l'arrêt du moteur en position verrouillée.

D'autre part, un ressort de rappel 15 est prévu entre la glissière 9, à savoir plus particulièrement un élément en saillie 9' de la glissière et le moteur 14, de manière à escamoter le crochet en réalisant un rattrapage de jeux.

De manière connue, un dispositif de détection de fermeture de porte est associé au dispositif de verrouillage. De ce fait, le dispositif de verrouillage ne fonctionne que lorsque la porte est en position fermée.

Le dispositif décrit ci-dessus présente de nombreux avantages. Il est d'une constitution relativement simple et comporte peu de pièces mécaniques en action les unes par rapport aux autres. D'autre part, la position du dispositif de crochetage et de la gâche sont telles qu'elles facilitent le nettoyage du four et améliorent son esthétique, car elles sont invisibles à l'oeil.

Il est évident pour l'homme de l'art que l'exemple de réalisation décrit ci-dessus a été donné à titre d'exemple et n'est nullement limitatif. Notamment l'actionneur peut être constitué par un vérin thermosensible utilisé à la place d'un moteur muni d'une came.

D'autre part, par four dans la présente invention, on entend aussi les cuisinières, les gazinières, les fours industriels et tous les fours nécessitant un verrouillage de la porte à partir d'une certaine température.

Enfin, le dispositif selon l'invention peut également équiper un four dont la porte est à ouverture latérale.

## Revendications

1. Dispositif de verrouillage de la porte (3) d'un four, du type comportant un dispositif de crochetage comprenant un crochet (7) pivotant autour d'un axe (6) sous l'action du déplacement d'un élément de contrôle (9) monté sur le châssis du four et commandé par un actionneur (14) mis en fonctionnement lors du verrouillage et du déverrouillage de la porte, ledit élément de contrôle étant une glissière déplacée linéairement, lors du verrouillage, le dispositif étant **caractérisé en ce que** le dispositif de crochetage est monté sur le châssis du four, **en ce que** ledit crochet vient coopérer, lors du verrouillage, avec une pièce (4) de la porte, **en ce que** ladite pièce (4) est une gâche formant cavité pour recevoir ledit crochet, **en ce que** ladite glissière est déplacée de manière à venir en butée contre un doigt (8) prolongeant le crochet par rapport à l'axe, et **en ce que**, en position déverrouillée, le crochet (7) et la pièce (4) constituent des éléments non saillants par rapport respectivement au châssis et à la porte du four.

2. Dispositif selon la revendication 1, **caractérisé en ce que** l'actionneur est constitué par un moteur (14) muni d'une came (13) dont le déplacement commande le déplacement de la glissière.

3. Dispositif selon la revendication 2, **caractérisé en ce que** la mise en route du moteur est commandée lorsque la température à l'intérieur du four est supérieure à une température de consigne.

4. Dispositif selon l'une quelconque des revendications 2 et 3, **caractérisé en ce que** la mise en route du moteur est réalisée par une impulsion issue d'un microprocesseur.

5. Dispositif selon la revendication 1, **caractérisé en ce que** l'actionneur est constitué par un vérin thermosensible.

6. Dispositif selon l'une quelconque des revendications 1 à 5, **caractérisé en ce que** la gâche (4) est montée sur la partie supérieure de la porte (3).

7. Dispositif selon l'une quelconque des revendications 1 à 6, **caractérisé en ce qu'**il comporte de plus un ressort de rappel (15) monté entre la glissière (9) et l'actionneur (14) pour ramener le crochet en position escamotée.

8. Dispositif selon l'une quelconque des revendications 1 à 7, **caractérisé en ce que** le déverrouillage est contrôlé par un microrupteur (16).

9. Dispositif selon l'une quelconque des revendications 1 à 8, **caractérisé en ce qu'**il est associé à un dispositif de détection de fermeture de porte.

## Patentansprüche

1. Vorrichtung zum Verriegeln der Tür (3) eines Ofens vom Typ mit einer Hakenvorrichtung, mit einem Haken (7), der um eine Achse (6) unter der Verstellung eines Steuerelements (9) schwenkt, das am Ofengestell angebracht und von einem beim Ver- und Entriegeln der Tür in Betrieb gesetzten Betätigungsorgan (14) gesteuert wird, wobei das Steuerelement eine beim Verriegeln linear verstellte Gleitschiene ist, **dadurch gekennzeichnet, daß** die Hakenvorrichtung am Ofengestell angebracht ist, daß der Haken beim Verriegeln mit einem Teil (4) der Tür zusammenwirkt, daß der Teil (4) ein Schließblech ist, das einen Hohlraum bildet, um den Haken aufzunehmen, daß die Gleitschiene so verstellt wird, daß sie gegen einen den Haken bezüglich der Achse verlängernden Finger (8) in Anlage kommt, und daß in der entriegelten Stellung der Haken (7) und der Teil (4) Elemente bilden, die bezüglich des Gestells bzw. der Tür des Ofens nicht hervorstehen.

2. Vorrichtung nach Anspruch 1, **dadurch gekennzeichnet, daß** das Betätigungsorgan aus einem Motor (14) besteht, der mit einem Nocken (13) versehen ist, dessen Verstellung die Verstellung der Gleitschiene steuert.

3. Vorrichtung nach Anspruch 2, **dadurch gekennzeichnet, daß** das Einschalten des Motors gesteuert wird, wenn die Innentemperatur des Backofens höher als eine eingestellte Temperatur ist.

4. Vorrichtung nach einem der Ansprüche 2 und 3, **dadurch gekennzeichnet, daß** das Einschalten des Motors durch einen von einem Mikroprozessor kommenden Impuls erfolgt.

5. Vorrichtung nach Anspruch 1, **dadurch gekennzeichnet, daß** das Betätigungsorgan aus einem wärmeempfindlichen Stellglied besteht.

6. Vorrichtung nach einem der Ansprüche 1 bis 5, **dadurch gekennzeichnet, daß** das Schließblech (4) am oberen Teil der Tür (3) angebracht ist.

7. Vorrichtung nach einem der Ansprüche 1 bis 6, **dadurch gekennzeichnet, daß** sie zudem eine Rückholfeder (15) aufweist, die zwischen der Gleitschiene (9) und dem Betätigungsorgan (14) angebracht ist, um den Haken in die eingezogene Stellung zurückzubringen.

8. Vorrichtung nach einem der Ansprüche 1 bis 7, **dadurch gekennzeichnet, daß** das Entriegeln durch einen Mikroschalter (16) gesteuert wird.

9. Vorrichtung nach einem der Ansprüche 1 bis 8, **dadurch gekennzeichnet, daß** sie einer Vorrichtung zum Erfassen des Schließens der Tür zugeordnet ist

## Claims

1. Device for locking the door (3) of an oven, of the type including a hooking device comprising a hook (7) pivoting about a spindle (6) under the action of the movement of a control element (9) mounted on the chassis of the oven and driven by an actuator (14) set into operation upon the locking and the unlocking of the door, the said control element being a slider shifted linearly, during the locking, the device being **characterised in that** the hooking device is mounted on the chassis of the oven, **in that** the said hook comes to interact, during the locking, with a piece (4) of the door, **in that** the said piece (4) is a striker plate forming a cavity for receiving the said hook, **in that** the said slider is shifted in such a way as to come into abutment against a spigot (8) extending the hook with respect to the spindle, and **in that**, in unlocked position, the hook (7) and the piece (4) constitute elements which do not project with respect to the chassis and to the door of the oven respectively.

2. Device according to Claim 1, **characterised in that** the actuator consists of a motor (14) equipped with a cam (13) the movement of which drives the movement of the slider.

3. Device according to Claim 2, **characterised in that** the motor is caused to start when the temperature within the oven is higher than a set-point temperature.

4. Device according to either of Claims 2 and 3, **characterised in that** the starting of the motor is carried out by a pulse originating from a microprocessor.

5. Device according to Claim 1, **characterised in that** the actuator consists of a heat-sensitive jack.

6. Device according to any one of Claims 1 to 5, **characterised in that** the striker plate (4) is mounted on the upper part of the door (3).

7. Device according to any one of Claims 1 to 6, **characterised in that** it further includes a return spring (15) mounted between the slider (9) and the actuator (14) for bringing the hook into retracted position.

8. Device according to any one of Claims 1 to 7, **characterised in that** the unlocking is monitored by a microswitch (16).

9. Device according to any one of Claims 1 to 8, **characterised in that** it is associated with a door-closed detection device.
